# EUROPÄISCHE PATENTSCHRIFT

(11) **EP 1 122 199 B1**
(45) Veröffentlichungstag und Bekanntmachung des Hinweises auf die Patenterteilung: **17.12.2003**
(21) Anmeldenummer: 00118702.0
(22) Anmeldetag: 30.08.2000
(51) Int. Cl.: B65H 27/00

(54) **Rollenwicklerwalze und Verfahren zu ihrer Herstellung**
Roll winder drum and method for it's manufacturing
Tambour d' une enrouleuse à rouleaux et méthode pour sa production

(30) Priorität: 20.09.1999 DE 19944959
(43) Veröffentlichungstag der Anmeldung: 08.08.2001
(73) Patentinhaber: Voith Paper Patent GmbH, 89522 Heidenheim (DE)
(72) Erfinder: Cramer, Dirk, 47259 Duisburg (DE); Schorzmann, Frank, 40789 Monheim (DE)
(74) Vertreter: Knoblauch, Andreas, Dr.-Ing.

(56) Entgegenhaltungen:
- EP-A- 0 376 127
- WO-A-98/08765
- DE-A- 2 148 361
- DE-U- 29 503 003
- DE-U- 29 615 385
- US-A- 5 232 141
- PATENT ABSTRACTS OF JAPAN vol. 013, no. 065 (M-797), 14. Februar 1989 (1989-02-14) & JP 63 267648 A (TEIJIN LTD), 4. November 1988 (1988-11-04)

## Beschreibung

Die Erfindung betrifft eine Rollenwicklerwalze mit einer Oberfläche am Umfang und Öffnungen in der Oberfläche, die über die Oberfläche durchsetzende Kanäle mit Luftaufnahmevolumina in Verbindung stehen. Ferner betrifft die Erfindung ein Verfahren zum Herstellen einer Rollenwicklerwalze, bei dem die Rollenwicklerwalze mit Öffnungen und daran anschließenden Kanälen in ihrer Umfangsfläche versehen wird.

Eine derartige Rollenwicklerwalze ist aus der nachveröffentlichten deutschen Patentanmeldung 198 12 723 bekannt.

DE 21 48 361 A beschreibt eine Walze, insbesondere für Maschinen der Papierindustrie, bei der ein Walzenkörper aus geraden, im wesentlichen in Umfangsrichtung verlaufenden und in Radialrichtung hochkant stehenden ersten Bändern gebildet ist, die durch in Umfangsrichtung gewellte und ebenfalls in Radialrichtung hochkant stehende zweite Bänder miteinander verbunden sind. Auf diesem Walzenkörper ist ein Überzugsgewebe aufgebracht. Die Walze dient insbesondere als Egoutteurwalze.

Patent Abstracts of Japan, Vol. 013, 065 (JP 63-267648 A) zeigt eine Saugwalze zum Transportieren von Filmen, die mit einem Mantel aus einem luftdurchlässigen Material versehen ist. Der Mantel wird über Saugöffnungen geführt. An der Stelle, an der sich die Öffnungen befinden, wird ein Film auf der Umfangsfläche festgehalten.

WO 98/08765 A1 zeigt eine Bahnführungswalze für eine Warenbahn mit einem im wesentlichen zylinderförmigen, dünnwandigen Hohlkörper mit Seitenflächen und feinen, durchgängigen Öffnungen auf der Umfangsfläche. Durch eine Vakuum- oder Druckluftbeaufschlagung des Walzeninnenraums können beispielsweise schlupffrei rotierende Führungswalzen für Warenbahnen realisiert werden.

DE 295 03 003 U1 beschreibt eine Bahnführungswalze für eine Warenbahn, insbesondere eine Folienbahn, die als Vakuumwalzen-Anordnung ausgebildet ist und einen Spaltsieb-Hohlzylinder als Walzenkörper aufweist. Der Walzenkörper ist an den Stirnseiten mit Stahlscheiben abgeschlossen. In mindestens einer Stirnscheibe ist ein Ansaugstutzen angeordnet. Der Walzenmantel weist Öffnungen auf, die besaugt werden können.

EP 0 376 127 A2 zeigt eine Vakuumwalze mit gebohrten Öffnungen in der Mantelfläche. Die Mantelfläche ist in einer Deckschicht ausgearbeitet, die auf einem Walzenkörper aufliegt. In der Oberfläche des Walzenkörpers sind Axialnuten und Umfangsnuten vorgesehen, die mit den Öffnungen in der Mantelfläche in Verbindung stehen.

US 5 232 141 A beschreibt eine Saugwalze mit einem Körper aus gesintertem Material, durch den hindurch gesaugt werden kann, um eine auf der Oberfläche des gesinterten Materials aufliegende Warenbahn festzuhalten.

DE 296 15 385 U1 beschreibt eine Walze für eine Wickelmaschine mit einer elastischen Schicht, in deren Oberfläche Nuten angeordnet sind, die dafür sorgen sollen, daß an einer Warenbahn anhaftende Luft entfernt wird.

Die Erfindung wird im folgenden anhand eines Doppeltragwalzenwicklers mit einer derartigen Rollenwicklerwalze beschrieben. Sie ist aber auch bei anderen Rollenwicklern verwendbar, bei denen ähnliche Anforderungen bestehen. Ferner wird die Erfindung am Beispiel des Aufwickelns einer Papierbahn zu einer Papierbahnrolle beschrieben. Die hieraus ersichtlichen Probleme entstehen aber auch beim Aufwickeln von anderen Materialbahnen.

Papierbahnen werden quasi "endlos" produziert. Sie müssen daher, um gehandhabt werden zu können, zu Wickelrollen aufgewickelt werden. Hierbei kann die Wickelrolle in einem Wickelbett liegen, das durch zwei Tragwalzen gebildet ist. Die Papierbahn wird so zugeführt, daß sie eine der beiden Tragwalzen teilweise umschlingt. Hierbei möchte man erreichen, daß die Papierbahn möglichst dicht an der Oberfläche der Tragwalze anliegt. Damit kann man eine Fixierung der Papierbahn an der Tragwalze erreichen und ein seitliches Verlaufen verhindert.

Mit zunehmender Bahngeschwindigkeit wird aber immer mehr Luft zwischen Papierbahn und Walzenoberfläche eingezogen. Diese Luft führt zu einem Aufschwimmen der Papierbahn und erhöht damit die Gefahr eines seitlichen Verlaufens. Darüber hinaus ist es dann nur noch bedingt möglich, über die Tragwalze eine Antriebsleistung auf die Papierbahn zu übertragen beziehungsweise eine Bahnzugunterbrechung zu bewirken. Man hat daher in der oben genannten deutschen Patentanmeldung 198 12 723 Luftaufnahmevolumina in der Walze vorgesehen, die über Kanäle mit Öffnungen an der Oberfläche der Walze in Verbindung stehen. Die an der Papierbahn anhaftende Luft kann dann temporär in die Luftaufnahmevolumina entweichen. Dies führt zwar zu einer geringfügigen Druckerhöhung dort, ist aber ansonsten unkritisch. Die Luftaufnahmevolumina sind zumindest in Umfangsrichtung abgeschlossen, so daß man im Wickelbett eine Druckluftunterstützung der Papierrolle realisieren kann. Die dort unter erhöhtem Druck vorliegende Luft kann nämlich nicht durch die Walze hindurch entweichen.

Allerdings ist die Herstellung einer derartigen Rollenwicklerwalze relativ aufwendig.

Der Erfindung liegt die Aufgabe zugrunde, die Herstellung zu vereinfachen.

Diese Aufgabe wird bei einer Rollenwicklerwalze der eingangs genannten Art dadurch gelöst, daß die Luftaufnahmevolumina in einer porösen Schicht angeordnet sind.

Das bedeutet, daß die Schicht ein vorbestimmtes Luftaufnahmevermögen aufweist. Materialien, die derart ausgebildet sind, lassen sich in vielen Fällen relativ leicht handhaben, so daß die Herstellung der Rollenwicklerwalze mit einem relativ geringen Handhabungsaufwand erfolgen kann. Falls eine Bearbeitung einer derartigen Schicht notwendig ist, ist dies üblicherweise ebenfalls mit einem relativ geringen Aufwand verbunden, weil ein poröses Material einem Bearbeitungswerkzeug in der Regel einen geringeren Widerstand entgegensetzt als ein massives Material. Das poröse Material ist zwar unter Umständen so luftdurchlässig, daß bei stillstehender Walze Druckluft aus dem Wickelbett durch die poröse Schicht hindurchtreten und durch Öffnungen austreten könnte, die außerhalb des Wickelbetts angeordnet und nicht von der Papierbahn abgedeckt sind. Da sich die Rollenwicklerwalze im Betrieb aber dreht, ist dieses Problem weitgehend theoretischer Natur. Die poröse Schicht setzt einem derartigen Luftstrom nämlich einen ausreichenden Widerstand entgegen, so daß die entsprechenden Walzenabschnitte, die mit erhöhtem Luftdruck beaufschlagt worden sind, das Wickelbett bereits wieder verlassen haben, bevor die Druckluft woanders austreten konnte. Die poröse Schicht hat also ein ausreichendes Drosselvermögen.

Vorzugsweise ist die poröse Schicht an ihrer radialen Innenseite mit einer luftundurchlässigen Abdeckung versehen. Damit wird verhindert, daß die Druckluft radial durch die poröse Schicht treten kann. Druckverluste im Wickelbett werden dadurch klein gehalten.

Vorzugsweise sind die Luftaufnahmevolumina durch ausgeprägte Hohlräume in der porösen Schicht gebildet. Man kann dann auch Materialien für die poröse Schicht verwenden, die an sich nur ein geringes Luftaufnahmevermögen oder eine geringere Porösität haben. In diesem Fall wird der größte Teil der an der Papierbahn anhaftenden Luft in den jeweiligen Hohlräumen aufgenommen und führt dort zu einer geringfügigen Druckerhöhung. Man könnte im Extremfall sogar Materialien für die poröse Schicht verwenden, bei denen das Luftaufnahmevermögen dadurch realisiert wird, daß sich das Material an der Begrenzungswand der Hohlräume elastisch verformt.

Vorzugsweise sind die Hohlräume als Hohlzylinder ausgebildet, deren Durchmesser größer als der Durchmesser der Kanäle ist. Derartige Hohlräume lassen sich leicht herstellen, etwa durch Bohren oder durch Ausstanzen. Dadurch, daß der Durchmesser der Hohlzylinder größer als der Durchmesser der Kanäle ist, steht ein ausreichendes Volumen zur Verfügung, und die Ausrichtung der Hohlräume zu den Kanälen wird einfacher.

In einer bevorzugten Ausgestaltung ist vorgesehen, daß die poröse Schicht radial innerhalb eines tragenden Walzenmantels angeordnet ist. Der Walzenmantel übernimmt dann die Funktion, die Papierbahn und die Papierrolle mechanisch abzustützen. Die poröse Schicht übernimmt dann die Funktion, die entsprechenden Luftaufnahmevolumina bereitzustellen. In diesem Fall läßt sich eine poröse Schicht mit einer relativ geringen Festigkeit verwenden.

Vorzugsweise ist die poröse Schicht aus einer zylinderförmig gebogenen Matte gebildet, die unter Eigenspannung radial innen am Walzenmantel anliegt. Dies vereinfacht die Herstellung. Man kann die Matte in ausgebreitetem Zustand bearbeiten, falls dies erforderlich ist. Anschließend wird die Matte einfach zylinderförmig zusammengerollt und in den Walzenmantel eingesetzt. Dort möchte sie sich wieder entrollen, wird jedoch durch den Walzenmantel daran gehindert. Damit ist die Matte mit ausreichender Sicherheit mit Walzenmantel befestigt. Eine zusätzliche Klebeverbindung ist zwar möglich, jedoch nicht in allen Fällen unbedingt erforderlich.

Vorzugsweise ist die poröse Schicht durch ein schaumartiges oder gitterartiges Material gebildet. Derartige Materialien stehen in Form von Schaumstoffen oder Sinter- oder Keramikmaterialien als Halbzeuge zur Verfügung.

Die Aufgabe wird auch durch ein Verfahren der eingangs genannten Art gelöst, bei dem eine Matte aus einem biegbaren Material mit einem vorbestimmten Luftaufnahmevermögen zylinderförmig gebogen und in einen durch einen Walzenmantel gebildeten Hohlraum eingesetzt wird.

Das Biegen oder Zusammenrollen einer derartigen Matte bedeutet einen relativ geringen Arbeitsaufwand. Ein aufwendiges Bearbeiten der übrigen Walzenteile kann entfallen, wenn man von dem Erzeugen der Öffnungen und der daran anschließenden Kanäle absieht.

Mit Vorteil wird die Matte auf ihrer Innenseite mit einer luftundurchlässigen Abdeckung versehen. Diese Abdeckung kann durch eine Kunststoffolie gebildet sind, weil hier nur geringe Drücke und Kräfte wirken.

Vorzugsweise werden vor dem Einsetzen in den Walzenmantel Ausnehmungen in der Matte erzeugt. Diese Ausnehmungen verstärken die Fähigkeit der Matte, Luft aufzunehmen. Bei der Luftaufnahme wird in den Ausnehmungen ein etwa erhöhter Luftdruck erzeugt, der sich dann gegebenenfalls in die Matte hinein abbauen kann. Wenn man diese Ausnehmungen noch erzeugen kann, wenn die Matte eben oder flächig ausgebreitet ist, dann wird die Bearbeitung sehr einfach.

Hierbei ist besonders bevorzugt, daß man die Ausnehmungen durch die Dicke der Matte hindurchführt. Die Ausnehmungen können also einfach durch Stanzen oder Bohren erzeugt werden.

Vorzugsweise bringt man die Position der Ausnehmungen in Übereinstimmung mit der Position der Kanäle. In diesem Fall münden dann die Kanäle in die Ausnehmungen, wodurch das gewünschte Luftaufnahmevermögen der Matte erzielt wird.

Die Erfindung wird im folgenden anhand von bevorzugten Ausführungsbeispielen in Verbindung mit der Zeichnung näher beschrieben. Hierin zeigen:
- Fig. 1: einen Doppeltragwalzenwickler mit einer Rollenwicklerwalze nach einer ersten Ausführungsform,
- Fig. 2: einen vergrößerten Ausschnitt aus einer Rollenwicklerwalze gemäß einer zweiten Ausführungsform und
- Fig. 3: eine schematische Darstellung einer porösen Schicht.

Fig. 1 zeigt einen Doppeltragwalzenwickler 1 zum Aufwickeln einer Papierbahn 3 zu einer Papierrolle 2. Die Papierrolle 2 liegt hierbei in einem Wickelbett 4, das durch eine erste Tragwalze 5 und eine zweite Tragwalze 6 gebildet ist. Mindestens eine Tragwalze 5, 6, vorzugsweise beide Tragwalzen 5, 5, sind angetrieben.

Um mit zunehmendem Gewicht der Papierrolle 2 die Auflagekräfte an den Auflagenips oder -linien auf die Tragwalzen 5, 6 nicht zu groß werden zu lassen, ist im Wikkelbett 4 ein Blaskasten 7 mit einem Druckluftanschluß 8 angeordnet, durch den Druckluft in Richtung eines Pfeiles 9 in das Wickelbett eingeblasen werden kann. Dadurch entsteht ein Überdruck, der das Gewicht der Papierrolle 2 zumindest teilweise entlastet.

An der zulaufenden Papierbahn 3 haftet Luft an, die auch in einen Zwickel 10 zwischen Zulauf der Papierbahn 3 und Tragwalze 5 eingerissen wird. Diese Luftschicht könnte zu einem Aufschwimmen der Papierbahn 3 auf der Tragwalze 5 führen, was unerwünscht ist.

Aus diesem Grund hat die Tragwalze 5 den in Fig. 1 schematisch dargestellten Aufbau. Die Tragwalze 5 weist zunächst eine elastische Oberflächenschicht 11 auf. Unter der Oberflächenschicht 11, d.h. radial weiter innen, ist eine "poröse" Schicht angeordnet, die wiederum einen Kern 13 umgibt, der die eigentliche mechanische Stützfunktion der Tragwalze 5 erfüllt. Die Tragwalze 5 weist eine Umfangsoberfläche 14 auf mit einer Vielzahl von Öffnungen 15, die mit Kanälen 16 verbunden sind, die die Oberflächenschicht 11 durchsetzen. Die Kanäle 15 münden daher an der porösen Schicht 12. Die poröse Schicht 12 hat aufgrund ihrer Porösität ein gewisses Luftaufnahmevolumen, d.h. Luft, die an der zulaufenden Papierbahn 3 anhaftet, kann durch die Öffnungen 15 und die Kanäle 16 in die poröse Schicht 12 vordringen. Die poröse Schicht dient dann sozusagen als Puffer für die eintretende Luft, d.h. sie nimmt die Luft zwar auf, setzt der weiteren Strömung aber einen gewissen Widerstand entgegen. Dies reicht aus, um der an der Papierrolle 2 anhaftenden Luft einen Ausweichraum zu verschaffen.

Umgekehrt ist der Strömungswiderstand der porösen Schicht 12 so groß, daß Druckluft aus dem Wickelbett 4 nicht oder nur sehr beschränkt in der Lage ist, durch die poröse Schicht zu Bereichen zu gelangen, die außerhalb des Wickelbetts 4 liegen und nicht von der Papierbahn 3 abgedeckt sind. Die Luftverluste durch die poröse Schicht hindurch werden also sehr klein gehalten. Natürlich tritt etwas Druckluft in die poröse Schicht ein. Diese wird dann nach dem Verlassen des Wickelbetts 4 wieder in die Umgebung abgegeben. Nennenswerte Verluste sind damit aber nicht verbunden.

Fig. 2 zeigt eine andere Ausführungsform einer Tragwalze 5'. Auch die Tragwalze 5' weist eine elastische Oberflächenschicht 11 auf, in der Öffnungen 15 angeordnet sind, die sich in Kanälen 16 fortsetzen. Die Kanäle 16 durchsetzen sowohl die elastische Oberflächenschicht 11 als auch einen Walzenmantel 17. Der Walzenmantel 17 ist, genau wie der Kern 13 bei der Tragwalze 5 nach Fig. 1, in der Lage, die Kräfte aufzunehmen, die beim Wickeln der Papierrolle 2 entstehen. Innerhalb des Walzenmantels 17 ist die poröse Schicht 12' angeordnet. An ihrer radialen Innenseite ist eine luftundurchlässige Folie 18 angebracht. Darüber hinaus sind im Bereich der Kanäle 16 jeweils Ausnehmungen 19 vorgesehen, die die Form eines Hohlzylinders haben, der sich zumindest in Umfangsrichtung der Tragwalze 5' etwas erweitert. Diese Ausnehmungen 19 stellen ein Luftaufnahmevolumen zur Verfügung, in das die Luft von den Öffnungen 14 her eindringen kann, wobei die Wandungen dieser Ausnehmungen 19 in geringem Maße luftdurchlässig sein können.

Die Schicht 12' besteht aus einer in Fig. 3 dargestellten Matte 20, in die die Ausnehmungen 19 eingestanzt oder eingebohrt sind. Die Ausnehmungen 19 durchsetzen die Matte 20 über ihre gesamte Dicke. Die Ausnehmungen werden dann durch die Folie 18 verschlossen. Die so vorbereitete Matte 20 wird zu einem Zylinder zusammengebogen. Hierdurch erweitern sich die Ausnehmungen 19 in Umfangsrichtung etwas. Die zum Zylinder geformte Matte 20 wird in den Walzenmantel 17 eingeschoben. Hierbei muß man lediglich darauf achten, daß die Ausnehmungen 19 mit den Kanälen 16 in Überdeckung kommen. Dies ist aber problemlos möglich, weil die Ausnehmungen 19 einen größeren Durchmesser oder eine größere lichte Weite als die Kanäle 16 haben. Aufgrund ihrer Eigenelastizität spannt sich dann die Matte 20 in den Walzenmantel 17. An den Stoßkanten, an denen sich die beiden Enden der Matte 20 wieder berühren sollten, kann auch ein Spalt entstehen, solange in diesen Spalt keine Kanäle 16 münden.

Die Öffnungen 15 können entlang einer achsparallelen Linie angeordnet sein. Sie können aber auch zu einer derartigen achsparallelen Linie einen vorbestimmten Winkel einnehmen, was den Vorteil hat, daß auch bei höheren Rotationsgeschwindigkeiten ein heulendes Geräusch weitgehend vermieden werden kann. Aufgrund des luftaufnahmefähigen Materials der porösen Schicht 12, 12' wird dieses Geräusch aber ohnehin schon gedämpft.

Man kann die Ausnehmungen 19 auch durch Nuten ersetzen, die in die Matte 20 gefräst oder eingeschnitten werden. Diese Nuten können beispielsweise so angeordnet werden, daß sie bei "zusammengerollter" Matte parallel zu einer achsparallelen Linie liegen. Sie können aber auch, wenn die Öffnungen 15 eine entsprechende Anordnung aufweisen, unter einem vorbestimmten Winkel zu einer derartigen achsparallelen Linie angeordnet werden. Die so bearbeitete Matte wird dann zusammengebogen und in den Hohlraum im Walzenkern angeordnet, und zwar so, daß die Nuten der Innenwand des Walzenkerns zugekehrt sind. Die Öffnungen 15 münden dann in die entsprechenden Nuten, die stirnseitig verschlossen sind und damit die Luftaufnahmevolumina bilden. Den stirnseitigen Verschluß kann man entweder dadurch realisieren, daß man die Nuten nicht über die gesamte axiale Länge der Matte 20 durchgehen läßt, oder dadurch, daß man nach dem Einbau der Matte 20 in den Walzenmantel 17 Verschlußstücke einsetzt.

Die Nuten werden sich durch das Zusammenrollen der Matte 20 in den meisten Fällen im Querschnitt trapezartig erweitern. Dies ist jedoch durchaus hinnehmbar.

## Patentansprüche

1. Rollenwicklerwalze mit einer Oberfläche am Umfang und Öffnungen in der Oberfläche, die über die Oberfläche durchsetzende Kanäle mit Luftaufnahmevolumina in Verbindung stehen, **dadurch gekennzeichnet, daß** die Luftaufnahmevolumina in einer porösen Schicht (12, 12') angeordnet sind.

2. Walze nach Anspruch 1, **dadurch gekennzeichnet, daß** die poröse Schicht (12, 12') an ihrer radialen Innenseite mit einer luftundurchlässigen Abdeckung (13, 18) versehen ist.

3. Walze nach Anspruch 1 oder 2, **dadurch gekennzeichnet, daß** die Luftaufnahmevolumina durch ausgeprägte Hohlräume (19) in der porösen Schicht (12') gebildet sind.

4. Walze nach Anspruch 3, **dadurch gekennzeichnet, daß** die Hohlräume (19) als Hohlzylinder ausgebildet sind, deren Durchmesser größer als der Durchmesser der Kanäle (16) ist.

5. Walze nach einem der Ansprüche 1 bis 4, **dadurch gekennzeichnet, daß** die poröse Schicht (12') radial innerhalb eines tragenden Walzenmantels (17) angeordnet ist.

6. Walze nach einem der Ansprüche 1 bis 5, **dadurch gekennzeichnet, daß** die poröse Schicht aus einer zylinderförmig gebogenen Matte (20) gebildet, die unter Eigenspannung radial innen am Walzenmantel (17) anliegt.

7. Walze nach einem der Ansprüche 1 bis 6, **dadurch gekennzeichnet, daß** die poröse Schicht (12, 12') durch ein schaumartiges oder gitterartiges Material gebildet ist.

8. Verfahren zum Herstellen einer Rollenwicklerwalze, bei dem die Rollenwicklerwalze mit Öffnungen und daran anschließenden Kanälen in ihrer Umfangsfläche versehen wird, **dadurch gekennzeichnet, daß** eine Matte aus einem biegbaren Material mit einem vorbestimmten Luftaufnahmevermögen zylinderförmig gebogen und in einen durch einen Walzenmantel gebildeten Hohlraum eingesetzt wird.

9. Verfahren nach Anspruch 8, **dadurch gekennzeichnet, daß** die Matte auf ihrer Innenseite mit einer luftundurchlässigen Abdeckung versehen wird.

10. Verfahren nach Anspruch 8 oder 9, **dadurch gekennzeichnet, daß** vor dem Einsetzen in den Walzenmantel Ausnehmungen in der Matte erzeugt werden.

11. Verfahren nach Anspruch 11, **dadurch gekennzeichnet, daß** man die Ausnehmungen durch die Dicke der Matte hindurchführt.

12. Verfahren nach Anspruch 10 oder 11, **dadurch gekennzeichnet, daß** man die Position der Ausnehmungen in Übereinstimmung mit der Position der Kanäle bringt.

## Claims

1. Roll winder drum having a surface on the circumference and openings in the surface which, via ducts that pass through the surface, are connected to air-accommodating volumes, **characterized in that** the air-accommodating volumes are arranged in a porous layer (12, 12').

2. Drum according to Claim 1, **characterized in that** the porous layer (12, 12') is provided with an air-impermeable covering (13, 18) on its radially inner side.

3. Drum according to Claim 1 or 2, **characterized in that** the air-accommodating volumes are formed by pronounced voids (19) in the porous layer (12').

4. Drum according to Claim 3, **characterized in that** the voids (19) are formed as hollow cylinders whose diameter is greater than the diameter of the ducts (16).

5. Drum according to one of Claims 1 to 4, **characterized in that** the porous layer (12') is arranged radially inside a load-bearing drum shell (17).

6. Drum according to one of Claims 1 to 5, **characterized in that** the porous layer is formed of a cylindrically curved mat (20) which bears radially under its own tension on the inside of the drum shell (17).

7. Drum according to one of Claims 1 to 6, **characterized in that** the porous layer (12, 12') is formed by a foam-like or grid-like material.

8. Method of producing a roll winder drum, in which the roll winder drum is provided with openings and ducts adjacent thereto in its circumferential surface, **characterized in that** a mat of a flexible material with a predetermined air-accommodating capacity is bent cylindrically and inserted into a cavity formed by a drum shell.

9. Method according to Claim 8, **characterized in that** the mat is provided with an air-impermeable covering on its inner side.

10. Method according to Claim 8 or 9, **characterized in that**, before the insertion into the drum shell, cut-outs are produced in the mat.

11. Method according to Claim 10, **characterized in that** the cut-outs are led through the thickness of the mat.

12. Method according to Claim 10 or 11, **characterized in that** the position of the cut-outs is made to coincide with the position of the ducts.

## Revendications

1. Tambour d'enrouleuse à rouleaux avec une surface sur le pourtour et des ouvertures dans la surface qui sont en relation avec des volumes de réception d'air via les canaux entrecoupant la surface, **caractérisé en ce que** les volumes de réception d'air sont disposés dans une couche poreuse (12, 12').

2. Tambour selon la revendication 1, **caractérisé en ce que** la couche poreuse (12, 12') est pourvue sur son côté intérieur radial d'une couverture (13, 18) ne laissant pas passer l'air.

3. Tambour selon l'une quelconque des revendications 1 ou 2, **caractérisé en ce que** les volumes de réception d'air sont formés par des espaces creux (19) marqués dans la couche poreuse (12').

4. Tambour selon la revendication 3, **caractérisé en ce que** les espaces creux (19) sont développés en tant que cylindres creux dont le diamètre est plus grand que le diamètre des canaux (16).

5. Tambour selon l'une quelconque des revendications 1 à 4, **caractérisé en ce que** la couche poreuse (12') est disposée radialement à l'intérieur d'une enveloppe de tambour (17) porteuse.

6. Tambour selon l'une quelconque des revendications 1 à 5, **caractérisé en ce que** la couche poreuse est formée à partir d'une natte (20) courbée en forme de cylindre, laquelle repose sous contrainte propre radialement à l'intérieur contre l'enveloppe du tambour (17).

7. Tambour selon l'une quelconque des revendications 1 à 6, **caractérisé en ce que** la couche poreuse (12, 12') est formée par un matériau semblable à de la mousse ou semblable à un grillage.

8. Procédé pour la fabrication d'un tambour d'enrouleuse à rouleaux, avec lequel le tambour d'enrouleuse à rouleaux est pourvu d'ouvertures et de canaux en jonction avec elles dans sa surface circonférentielle, **caractérisé en ce qu'**une natte en un matériau pliable avec une capacité de réception d'air prédéterminée est pliée en forme de cylindre et est insérée dans un espace creux formé par une enveloppe de tambour.

9. Procédé selon la revendication 8, **caractérisé en ce que** la natte est pourvue sur son côté intérieur d'une couverture ne laissant pas passer l'air.

10. Procédé selon l'une quelconque des revendications 8 ou 9, **caractérisé en ce qu'**avant l'insertion dans l'enveloppe de tambour, des évidements sont produits dans la natte.

11. Procédé selon la revendication 11, **caractérisé en ce que** l'on fait passer les évidements à travers l'épaisseur de la natte.

12. Procédé selon l'une quelconque des revendications 10 ou 11, **caractérisé en ce que** l'on fait coïncider la position des évidements avec la position des canaux.
